# EUROPÄISCHE PATENTSCHRIFT

(11) **EP 3 775 742 B1**
(45) Veröffentlichungstag und Bekanntmachung des Hinweises auf die Patenterteilung: **12.07.2023**
(21) Anmeldenummer: 19716842.0
(22) Anmeldetag: 01.04.2019
(51) Int. Cl.: F27B 7/34, F27B 7/38, F27D 99/00

(54) **ANLAGE UND BRENNERLANZE FUER DIE WEITERE HERSTELLUNG VON WEISSZEMENT**
SYSTEM AND BURNER LANCE FOR ADDITIONALLY PRODUCING WHITE CEMENT
INSTALLATION ET LANCE DE BRULEUR POUR LA PRODUCTION ULTERIEURE DE CIMENT BLANC

(30) Priorität: 13.04.2018 DE 102018108802
(43) Veröffentlichungstag der Anmeldung: 17.02.2021
(73) Patentinhaber: KHD Humboldt Wedag GmbH, 51149 Köln (DE)
(72) Erfinder: SAKSENA, Ravi, 50829 Köln (DE); SYBON, André, 51149 Köln (DE); KNOCH, Alexander, 53797 Lohmar (DE)
(86) Internationale Anmeldenummer: PCT/EP2019/058168
(87) Internationale Veröffentlichungsnummer: WO 2019/197195

(56) Entgegenhaltungen:
- EP-A1- 1 932 929
- EP-A1- 2 626 628
- US-A1- 2005 284 347
- US-B1- 6 228 143

## Beschreibung

Die Erfindung betrifft eine Anlage zur Herstellung von Zementklinker für die weitere Herstellung von Weißzement, aufweisend einen Drehrohrofen zum Sintern von kalkhaltigem und silikathaltigem Rohmehl und gegebenenfalls weiteren Oxiden zu Zementklinker, wobei eine Brennerlanze am Drehrohrofenkopf des Drehrohrofens vorhanden ist zur Erzeugung der notwendigen Sintertemperatur im Drehrohrofen, und wobei die Brennerlanze in den Drehrohrofen hineinreicht, und mindestens eine Leitung zum Führen von Kühlwasser in den Drehrohrofen zum Abschrecken des gesinterten Zementklinkers noch im Drehrohrofen.

Neben dem bekannten Portlandzement ist ein ähnlicher Zement bekannt, der als sogenannter "Weißzement" seit 1880 hergestellt und verwendet wird. Seit 1931 wird Weißzement von Dyckerhoff in industriellem Maßstab produziert und unter dem Markennamen "Dyckerhoff-Weiß" vertrieben. Weißzement, der inzwischen auch von anderen Herstellern angeboten wird, zeichnet sich durch seine besonders helle Farbe aus, wodurch der Weißzement ästhetisch besonders ansprechend ist. Neuere Erkenntnisse zeigen, dass Weißzement auch einen geringeren Wasseranspruch und eine größere Neigung zur Eigenverdichtung aufweist als herkömmlicher, grauer Portlandzement. Schließlich sei auch die Wärme beim Abbinden geringer als bei üblichen Portlandzementen, so dass sich mit Weißzement besonders großvolumige Gusskörper erstellen lassen. Das Potenzial des Weißzements zum Einsatz als Hochleistungszement ist trotz seiner langen Bekanntheit noch nicht vollständig erforscht und es ist denkbar, dass Weißzement eine Vielzahl von heute noch nicht bekannten Vorzügen aufweist, die diesen Zement für spezielle Anwendungen auszeichnen.

Die Herstellung von Weißzement erfordert nicht nur die Auswahl von ausgewählten Rohmaterialien, die frei sind von Zement farblich veränderndem Eisen, Mangan, Chrom oder Titan, sondern erfordert auch noch die Einhaltung von besonderen Herstellungsbedingungen des für die Herstellung von Weißzement erforderlichen Zementklinkers. Blanco-Varela et al. haben in Adv. in Cement Research, 1997, 9, No. 35, July, 105-113 festgestellt, dass neben Flußspat (CaF) und Gips (CaSO₄) das in Rohmaterialien für die Herstellung von grauem Portlandzement ebenfalls vorhandene Eisenoxid (Fe₂O₃) wie ein Flussmittel wirkt und die Schmelztemperatur der bekannten C-A-S-Phasen im Zementklinker von 1.450°C - 1.470°C auf ca. 1.338°C herabsetzt. Dieser Temperaturunterschied erfordert also bei Abwesenheit oder bei Armut an Eisenoxid im Rohmaterial eine erheblich höhere Temperatur zum Sintern, wodurch sich die Temperatur in einem Drehrohrofen, der zum Sintern des Zementklinkers verwendet wird, erhöht und wodurch sich der notwendige Energieeinsatz ebenfalls erhöht. Neben dem gegenüber der Herstellung von grauem Portlandzement erhöhten Energieeinsatz und den notwendigen höheren Temperaturen ist auch noch ein wesentlich intensiveres und rascheres Abschrecken des gesinterten Zementklinkers notwendig, damit sich die erwünschten und farblosen Klinkerphasen bilden. Ohne die rasche Abkühlung bilden sich neben den erwünschten Klinkerphasen andere Feststoffphasen in einem sehr komplexen Phasengemisch, die zu Verfärbungen des Klinkers führen. Diese andere Verfahrensführung führt zu einem gegenüber der Verfahrensführung zur Herstellung von grauem Portlandzement sehr erheblich gesteigertem Energieeinsatz, weil die sehr intensive und sehr rasche Abschreckung des Zementklinkers dazu führt, dass Wärme aus dem Drehrohrofen nicht in der Weise rekuperiert werden kann, wie es bei der Herstellung von grauem Portlandzement üblich ist. Neben der erforderlichen erhöhten Temperatur und der erforderlichen sehr raschen Abschreckung ist es auch noch notwendig, dass die Atmosphäre beim Sintern hochgradig reduktiv ist. Gerade beim Abschrecken durch Verwendung von flüssigem Wasser ist die Aufrechterhaltung der reduktiven Atmosphäre nicht einfach möglich.

In der deutschen Auslegeschrift DE 25 44 343 B2 wird ein Verfahren zur Herstellung von weißem Zement offenbart. In dieser Druckschrift wird gelehrt, den Zementklinker vom Drehrohrofen auf ein Schaufelrad abzuwerfen. Das Schaufelrad transportiert den heißen Zementklinker an zwei Sprühdüsen vorbei. Aus einer ersten Sprühdüse wird Heizöl auf den noch heißen Zementklinker gesprüht, wobei sich das Heizöl erhitzt und entzündet. Dabei wird die reduktive Atmosphäre aufrechterhalten und unmittelbar nach Besprühen mit Heizöl wird der Zementklinker mit Wasser besprüht. Das Wasser kühlt den durch das Heizöl in Flammen stehenden Zementklinker. Diese Verfahrensführung ist nicht unproblematisch, weil sich Ruß bei der Verbrennung des Heizöls bilden kann, der sich beim Kühlen mit Wasser auf dem Klinker absetzt und beim späteren Feinmahlen des Zementklinkers diesen unerwünscht verfärbt. Des Weiteren ist der Einsatz von flüssigem Wasser, das unmittelbar auf den Klinker gesprüht wird, problematisch. Durch Nutzung von flüssigem Wasser zum Abschrecken wird die hydraulische Reaktion, also das Abbinden des Zementklinkers, auf der Oberfläche der nicht zerkleinerten Zementklinkergranalien in Gang gesetzt. Die hohen Qualitätsansprüche an wei-ßen Zement erfordern bei dieser Verfahrensführung eine extrem gute Verfahrenskontrolle, die nicht einfach aufrecht zu erhalten ist.

In der Deutschen Patentschrift DE 35 21 587 C2 wird ein ähnliches Verfahren offenbart, wobei das Schaufelrad unterhalb des Drehrohrofenabwurfs deutlich kleiner gehalten ist. Die reduzierende Atmosphäre wird im Drehrohrofen kontrolliert und die Abschreckung mit Wasser wird durch Einsatz eines Klassierers und eines Brechers nur an feinkörnigem Zementklinker durchgeführt. Dadurch kann der Wassereinsatz stark verringert werden. Durch die vergrößerte Oberfläche beim Zerkleinern wird jedoch der Anteil der hydraulischen Reaktion, die das Abbinden des Zementklinkers auf der Oberfläche der Zementklinkergranalien in Gang setzt, in unerwünschtem Maße erhöht.

Nach dem Offenbarungsgehalt der US-Patentschrift US 4, 461,645 wird der frisch gesinterte Zementklinker sogar in ein Wasserbad abgeworfen. Der abgeschreckte Zementklinker ist also nass. Neben der unerwünscht einsetzenden hydraulischen Reaktion erfordert diese Intensivkühlung auch noch das Trocknen des abgeschreckten Zementklinkers bevor dieser feingemahlen wird.

Zur Herstellung von weißem Zement wird in dem US-Patent 3,506,250 vorgeschlagen, ein Reduktionsmittel unmittelbar vor Abwurf des Zementklinkers in einen Satellitenkühler auf den noch heißen Zementklinker aufzusprühen. Der Zementklinker soll sodann mit Luft im Satellitenkühler abgekühlt werden. Die Technik der Satellitenkühler ist überholt und mechanisch sehr aufwändig.

In der Deutschen Offenlegungsschrift DE 2 041 834 wird eine Vorrichtung zur Herstellung von weißem Zement offenbart, in welchem Zementklinker in einem durch ein durchlässiges Schott in zwei Sektionen unterteilten Drehrohrofen in einer oberen Kammer zunächst unter stark reduktiven Bedingungen gesintert und anschließend nach Austritt aus der unteren Kammer abgeschreckt wird. Dazu ist vorgesehen, dass aus Düsen Kühlwasser austritt, die in dem Drehrohrofenkopfgehäuse angeordnet sind, um den angeworfenen Zementklinker kühlen, indem das Kühlwasser unmittelbar auf den Klinker gesprüht wird. Die Zweiteilung des Drehrohrofens ist problematisch, weil sich die Durchtrittsöffnungen im Betrieb durch zusammengebackene Zementklinkeranhäufungen leicht zusetzen können. In einem solchen Fall kann der Drehrohrofen havarieren.

In der Deutschen Patentschrift DE 1 178 769 wird ein Verfahren zum Brennen von weißem Zement gelehrt. Nach dieser Patentschrift ist es die Idee, in einem am Ende des Drehrohrofens vorliegenden Bereich über ein kombiniertes Rohr zum Eindüsen von Reduktionsmittel und Wasser das Reduktionsmittel und das Wasser in unmittelbarer Nähe zueinander auf die im Drehrohrofen rollende Zementklinkerschüttung aufzusprühen. Dabei sei es wichtig, dass sich die Sprühkegel des Reduktionsmittels und des Wassers nicht überschneiden. In dieser Anordnung liegen die Zuleitungsrohre frei im Drehrohrofen und sind dort der chemisch/physikalisch aggressiven Umgebung des Drehrohrofens unmittelbar ausgesetzt.

Aufgabe der Erfindung ist es, eine Anlage zur Herstellung von Zementklinker für die weitere Herstellung von Weißzement zur Verfügung zu stellen, die robust und betriebssicher ist. Dabei soll der Zementklinker für die Herstellung von Weißzement mit hoher Güte hergestellt werden können.

Die der Erfindung zu Grunde liegende Aufgabe wird dadurch gelöst, dass die Brennerlanze mindestens eine Leitung zum Führen von Kühlwasser aufweist, wobei die Leitung zum Führen von Kühlwasser im Bereich zwischen der Brennermündung und dem Ende des Drehrohrofenkopfes mündet und Kühlwasser auf den gesinterten Zementklinker aufsprüht. Weitere vorteilhafte Ausgestaltungen sind in den Unteransprüchen zu Anspruch 1 angegeben. Eine korrespondierende Brennerlanze für eine solche Anlage ist weiterhin erwähnt.

Nach der Erfindung ist also vorgesehen, dass mindestens eine Kühlwasserleitung Teil der Brennerlanze selbst ist. Brennerlanze und Kühlwasserleitung sind integriert. Die Brennerlanze stellt also die Flamme zum Heizen des Drehrohrofens zur Verfügung und gleichzeitig stellt sie ein Kühlmedium zur Verfügung. Die Verbindung der Brennerlanze mit dem Kühlwasser birgt gleich mehrere Vorteile. Die Herstellung von weißem Zement erfordert einen deutlich höheren Energieeinsatz als bei der Herstellung von grauem Zement, weil die notwendige Temperatur zum Sintern des Zementklinkers aufgrund des fehlenden Eisenoxids, das bei der Herstellung des grauen Zements durch seine Wirkung als Flussmittel den Sinterprozess unterstützt, nicht vorhanden ist. Der höhere Energieeinsatz bedeutet auch eine höhere thermische Last auf den Brenner selbst, der in der Regel durch eine Ummantelung mit einem feuerfestem Material, in der Fachsprache englisch mit "Refractory" bezeichnet, vor der Hitze im Drehrohrofen geschützt ist. Die Kühlung der Brennerlanze erfolgt durch die Primärluft und den Brennstoff, die beide die Brennerlanze selbst durchströmen. Ist nun, wie nach der Erfindung vorgesehen, eine Kühlwasserleitung als Teil der Brennerlanze selbst vorgesehen, so bewirkt diese mindestens eine Leitung zum Führen von Kühlwasser eine Kühlung der Brennerlanze, so dass die Brennerlanze im Betrieb eine höhere Lebensdauer aufweist.

Das Abschrecken des Zementklinkers noch im Drehrohrofen durch Wasser hat den bekannten Vorteil, dass die reduktive Umgebung im Drehrohrofen selbst besser kontrolliert werden kann als es bei einer Kühlung des Zementklinkers durch atmosphärische Luft außerhalb des Drehrohrofens der Fall ist. Bei Anlagen zur Herstellung von weißem Zement, in denen der Klinker nach Abwurf mit atmosphärischer Luft in unmittelbare Berührung kommt, ist es notwendig, ein Reduktionsmittel, in der Regel Öl, Heizöl oder ein anderes brennbares Medium, auch Gas, als schützendes Reduktionsmittel einzusetzen. Es entsteht also der widersinnige Effekt, dass das Reduktionsmittel in der Regel durch Erzeugen von noch mehr Wärme eingesetzt wird in unmittelbarer Nähe zum Kühlmittel. Die Integration der Kühlleitung mit der Brennerlanze führt dazu, dass die Brennerlanze über ihre Länge, mit der sie in den Drehrohrofen hineinreicht, in einer durch Wasserdampf dominierten Atmosphäre steckt. Vor der Brennerlanze herrscht jedoch durch die Kontrolle der Brennerflamme eine reduktive Umgebung. Die Kontrolle der Redox-Bedingungen über den Bereich der Brennerlanze setzt die Brennerlanze selbst weniger chemischer Aggressivität aus. Schließlich bildet die Wasserdampf-Barriere am Ende des Drehrohrofens eine Trennung zwischen der oxidativ wirkenden atmosphärischen Luft und der reduktiven Umgebung innerhalb des so eingestellten Drehrohrofens.

In vorteilhafter Ausgestaltung der Erfindung ist vorgesehen, dass in der Brennerlanze mehr als eine Mündung der Leitung zum Führen von Kühlwasser vorhanden ist, wobei die Mündungen zwischen der Brennermündung und dem Ende des Drehrohrofenkopfes verteilt sind. Durch diese Anordnung ist es möglich, die Brennerlanze in einer regelrechten Hülle von Kühlwassermündungsöffnungen einzupacken, so dass die Brennerlanze vollständig durch Ausblasen von Wasser in den Endteil des Drehrohrofens in einer stationären Wasserdampfhülle eingebunden ist.

Es ist möglich, die Leitungen zum Führen von Kühlwasser innerhalb der feuerfesten Ummantelung unterzubringen. Dazu wird eine Wasserleitung an der Brennerlanze ohne feuerfeste Ummantelung angelegt. Danach wird die feuerfeste Ummantelung, die in der Regel aus einem vergussfähigem Feuerfestmaterial (Refractory) besteht, um die Brennerlanze mit einer entsprechenden Schalung gegossen. Diese sehr einfache und günstige Herstellungsweise eignet sich bereits zum Einsatz der Brennerlanze. Als vorteilhafter hat es sich erwiesen, wenn die mindestens eine Leitung zum Führen von Kühlwasser entweder Teil der strömungsführenden Teile der Brennerlanze selbst ist oder mit dieser thermisch leitend verbunden ist. Das Feuerfestmaterial hat als wesentliche Funktion eine sehr schlechte Wärmeleitung. Die Kühlwirkung des Kühlwassers würde also bei Verguss im vergussfähigem Feuerfestmaterial (Refractory) wenig Kühlwirkung auf die Brennerlanze haben. Durch eine thermisch leitende Verbindung der Brennerlanze mit der mindestens einen Leitung zum Führen von Kühlwasser würde also die Brennerlanze selbst gekühlt, was dann von besonders großem Vorteil ist, wenn die Brennerlanze verstellbare Luft- und oder Brennstoff-Düsen aufweist. Die Kühlung der Brennerlanze führt zu einer Verlängerung der Lebensdauer des Verstellgestänges.

In einer sehr besonderen Ausgestaltung der erfindungsgemäßen Anlage zur Herstellung von Zementklinker für die weitere Herstellung von Weißzement kann vorgesehen sein, dass die Brennerlanze verfahrbar außerhalb eines Drehrohrofenkopfgehäuses gelagert ist, wodurch die Tiefe, mit der die Brennerlanze in den Drehrohrofen hineinreicht, variierbar ist. Durch diese Verstellbarkeit kann die Anlage in verschiedenen Konfigurationen Zementklinker für grauen Portlandzement oder aber Zementklinker für weißen Zement herstellen. Ist die Brennerlanze tief in den Drehrohrofen eingeführt, so kann die Brennerlanze in dem Teil des Drehrohrofens hinter der Brennermündung den Zementklinker kühlen und gleichzeitig eine Barriere für die reduktive Atmosphäre schaffen. Ist die Brennerlanze jedoch ganz aus dem Drehrohrofen herausgefahren, so kann die Kühlung der Brennerlanze abgeschaltet werden. Der Zementklinker wird in dieser Konfiguration nicht schon im Drehrohrofen abgeschreckt, sondern in einen den Drehrohrofen materialflussseitig folgenden Kühler abgeworfen, wo der Zementklinker mit atmosphärischer Luft gekühlt wird. Diese Kühlluft kann sodann zur Rekuperation der Kühlerabwärme als Sekundärluft in den Drehrohrofen geleitet werden oder aber als Tertiärluft am Drehrohrofen vorbei in eine dem Drehrohrofen materialflussseitig vorgeschaltete Vorwärm- und Calcinierstufe geleitet werden. Das Zurückziehen der Brennerlanze verlängert damit die verfügbare Drehrohrofenlänge, so dass der Zementklinker zur Herstellung für grauen Zement mit geringerer Temperatur aber etwas längerer Verweilzeit im Drehrohrofen gesintert werden kann.

Für den wahlweisen Betrieb kann es des Weiteren vorgesehen sein, dass der Drehrohrofen in einen Klinkerkühler mündet, wobei unterhalb einer Abwurföffnung des Drehrohrofens eine Klappe vorhanden ist, die einen Klinkerbrecher freigibt oder abdeckt, wobei die Klappe im geöffneten Zustand den aus dem Drehrohrofen abgeworfenen Zementklinker auf den Klinkerbrecher leitet, und im geschlossenen Zustand den aus dem Drehrohrofen abgeworfenen Zementklinker in den Klinkerkühler leitet.

In einer Konfiguration mit geöffneter Klappe wird der Zementklinker nicht durch den Klinkerkühler geführt. Der Zementklinker zur Herstellung von weißem Zementklinker ist beim Abwurf aus dem Drehrohrofen bereit so stark abgekühlt, die Temperatur beträgt etwa 250°C, dass keine weitere Kühlung vor Zerkleinerung notwendig ist. Zementklinker mit einer Temperatur von 250°C kann problemlos mit einem Brecher vorgebrochen werden. Die Endkühlung kann mit atmosphärischer Luft geschehen, wobei der innerbetriebliche Transport über Förderbänder den Zementklinker auf akzeptable Temperaturen zum Einlagern in ein Klinkersilo abkühlt. Ein Transport durch einen Klinkerkühler ist bei der Herstellung von Zementklinker für die weitere Herstellung von Weißzement also nicht unbedingt notwendig.

In der anderen Konfiguration, wenn die Klappe geschlossen ist, wird der noch heiße Zementklinker für die Herstellung von grauem Zement über die geschlossene Klappe in den Klinkerkühler geleitet, wo der Klinker mit atmosphärischer Luft gekühlt wird. Die Kühlerabluft kann zur Rekuperation verwendet werden.

In der Konfiguration, in der die Anlage Zementklinker für die Herstellung von wei-ßem Zement herstellt, wird nur sehr wenig Wärme rekuperiert. Für die Erzeugung der für den Drehrohrofen notwendigen Sekundärluft ist es notwendig, dass ein Heißgaserzeuger atmosphärische Luft so weit erhitzt, dass der Drehrohrofen mit der Brennerlanze die notwendige Temperatur zum Unterhalt der Sinterreaktion aufrechterhält. Hierzu kann vorgesehen sein, dass ein Heißgaserzeuger Kühlluft vom Kühlerende oder aus der freie Atmosphäre erhitzt und in das Kühlereinlaufgehäuse leitet, wo die erhitzte Kühlluft als Sekundärluft in den Drehrohrofen strömt und als Tertiärluft in weitere Anlageteile gelangt. Bei geöffneter Klappe fällt zwar der Zementklinker unmittelbar auf den Brecher. Etwaige Abluft auf dem Drehrohrofen kann aber durch das Kühlergehäuse strömen, wobei durch den Kühler atmosphärische Luft in den Heißgaserzeuger gezogen wird.

In der Konfiguration der Anlage, in der weißer Zement hergestellt wird, ist die Menge des in den Drehrohrofen eingeleiteten Wassers sehr kritisch. Wird zu wenig Wasser eingeleitet, so bricht die Barriere zwischen atmosphärischer Luft und reduktiver Umgebung in dem Drehrohrofen zusammen. Der Zementklinker wird nicht genug gekühlt, so dass der Zementklinker zur Herstellung von weißem Zement eine nur geringe Qualität hat. Wird hingegen zu viel Wasser auf den Zementklinker gesprüht, so kann der Zementklinker an der Oberfläche eine hydraulische Reaktion als Beginn des Abbindens durchlaufen, was die Qualität des Klinkers herabsetzt. Außerdem wird durch eine zu starke Kühlung die Temperatur im Drehrohrofen unnötig herabgesetzt, was die Energiekosten in die Höhe treibt und die Klinkerausbeute verringert. Es ist deshalb in vorteilhafter Ausgestaltung der Erfindung vorgesehen, dass eine Regelvorrichtung die Menge Kühlwasser steuert, die pro Zeiteinheit durch die Leitung strömt, die zum Kühlen des Zementklinkers vorgesehen ist. Die Regelstrecke besteht in diesem Fall aus der Messung der Klinkertemperatur, die vom Drehrohrofen abgeworfen wird über die Wassermenge, die pro Zeiteinheit in den Drehrohrofen strömt. Als Regeltemperatur eignet sich Temperaturen im Bereich zwischen 200°C und 300°C mit einer Zieltemperatur von etwa 250°C. Die Menge Wasser, die notwendig ist, um den Klinker zu kühlen, lässt sich aus der spezifischen Verdampfungsenthalpie von Wasser berechnen. Eine Menge on 1 kg Zementklinker mit einer Wärmekapazität von etwa 1 kJ / kg / K (tatsächlich geringfügig weniger) erfordert zur Abkühlung von ca. 1.400°C auf ca. 250°C etwa 1 kg * 1.000 K * 1 kJ / kg / K ca. 1 MJ Wärme auf (grobe Überschlagsrechnung). Wasser hat eine spezifische Verdampfungsenthalpie von 2.400 kJ / kg (grober Wert), also 2,4 MJ / kg. Um dem Zementklinker 1 MJ Wärme für 1 kg Zementklinker zu entziehen, bedarf es also 400 ml Wasser, die Verdampft werden müssen. Sofern eine Thermolyse des Kühlwassers auftritt verringert sich der Wasseranspruch zur Kühlung des Zementklinkers sehr erheblich, weil die Thermolyse des Wassers stark endotherm ist. Eine Thermolyse ist von daher sogar erwünscht, weil die Thermolyse des Kühlwassers zum Einen dem Zementklinker Wärme entzieht und im Bereich der Flamme der Brennerlanze durch Rückreaktion Wärme rekuperiert.

In weiterer Ausgestaltung der Erfindung kann vorgesehen sein, Luft aus einem dem Drehrohrofen folgenden Klinkerkühler zu entnehmen, insbesondere aus dem hinteren Teil, in dem die Kühlerabluft um die 100°C bis 150°C beträgt. Diese nur noch geringe Wärmemengen tragende Kühlerabluft wird mit einem Heißgaserzeuger auf ca. 300°C bis 350°C erwärmt und dem Gehäuse der Brennerlanze als zusätzliche Primärluft zugeführt. Diese Anordnung ermöglicht, dass die Brüden, die bei der Wasserkühlung entstehen, aus dem Drehrohrofen abgezogen werden können, ohne dass dadurch dem Drehrohrofen die notwendige Zuluftmenge fehlt, die für den Betrieb des Wärmetauschers und des dem Drehrohrofen folgenden Calcinators als Trägerluft gebraucht wird. Die durch das Kühlen des Klinkers mit Wasser (Wasserquenchen) entstehenden Brüden können am Ofenkopf abgezogen werden und belasten so nicht den Ofenprozess, trotzdem kann genug Verbrennungsluft über den Hauptbrenner zugeführt werden. Durch die vorgewärmte Luft kann am Hauptbrenner mit weniger oder ggf. sogar ganz ohne Stützbrennstoffe wie Erdgas oder Erdöl gearbeitet werden. Zwar wird auch im Heißgaserzeuger zusätzlicher Brennstoff verfeuert, durch die Optimierung der Brennräume und die räumliche Trennung aber mit einer verbesserten Gesamteffizienz. Bei geeigneter Prozessführung könnte im Heißgaserzeuger auch ein aschereicher, aber zündwilliger Brennstoff wie Braunkohlenstaub verbrannt werden, die Asche würde dann über einen Zyklon abgeschieden, bevor die Heißgase dem Prozess zugeführt werden. Während des Betriebs der Anlage zur Herstellung von Weißzement (sog. Weißzement-Betrieb) ist das Brennerkühlrohr thermisch weniger belastet, so dass durchaus mit relativ heißer Luft gearbeitet werden kann. Im Betriebs der Anlage zur Herstellung von Grauzement (Grauzement-Betrieb) kann das Kühlrohr über eine geringe Menge Umgebungsluft, die durch geeignet dimensionierte Öffnungen in die Leitung eingesaugt wird, effizient gekühlt werden.

Die Erfindung wird anhand der folgenden Figuren näher erläutert.

Es zeigt:
- Fig. 1: eine Abbildung eines Drehrohrofenkopfgehäuses mit links anschließendem Drehrohrofen, Teil eines Kühlers und erfindungsgemäßer Brennerlanze in einer ersten Konfiguration zur Herstellung von Zementklinker für die weitere Herstellung von Weißzement,
- Fig. 2: eine Abbildung eines Drehrohrofenkopfgehäuses mit links anschließendem Drehrohrofen, Teil eines Kühlers und erfindungsgemäßer Brennerlanze in einer zweiten Konfiguration zur Herstellung von Zementklinker zur Herstellung von grauem Zement,
- Fig. 3: eine Ausgestaltung des Drehrohrofenkopfgehäuses mit Heißgaserzeuger, der dem Brennergehäuse als Primärluft zugeführt wird.

In **Figur 1** ist eine Abbildung eines Drehrohrofenkopfgehäuses 10 mit links anschließendem Drehrohrofen 15, Teil eines Klinkerkühlers 20 und erfindungsgemäßer Brennerlanze 25 in einer ersten Konfiguration zur Herstellung von Zementklinker für die weitere Herstellung von Weißzement dargestellt. In dieser hier dargestellten, ersten Konfiguration ist die verfahrbar gelagerte Brennerlanze 25 maximal aus dem Drehrohrofen 15 herausgezogen. Dabei ist die Brennerlanze 25 durch das Drehrohrofengehäuse 10 hindurchgeführt und ragt in den Drehrohrofen 15 hinein. Die aus der Brennerlanze heraustretende Flamme 30 erzeugt im Drehrohrofen 15 eine Temperatur von ca. 1.450°C bei der das im Drehrohrofen rollende, calcinierte Rohmehl 35 auf dem Weg von links nach rechts zum Drehrohrofenkopf 40 zu Zementklinker gesintert wird. In dieser Konfiguration fällt das zu Zementklinker 45 gesinterte, calcinierte Rohmehl 35 auf eine Klappe 50, die einen darunter angeordneten Brecher 55 abdeckt. Dieser Brecher 55 ist in dieser hier dargestellten, ersten Konfiguration ohne Funktion. Der durch den Drehrohrofen 15 abgeworfene, noch heiße Zementklinker rutscht durch die als Einlaufschurre wirkende Klappe 50 auf ein rechts im Klinkerkühler 20 anschließendes Kühlrost 60, wo der Zementklinker 45 durch von unten durch den Kühlrost 60 hindurchströmende, atmosphärische Luft 65 gekühlt wird. Die erhitzte Kühlerabluft 70 strömt entgegen der durch Pfeil 75 angezeigten Materialflussrichtung in Richtung des Drehrohrofenkopfes 40, wo die heiße Kühlerabluft 70 einerseits in den Drehrohrofen 15 als Sekundärluft 80 einströmt oder als Tertiärluft 85 in einen hier nicht dargestellten Calcinator durch die Tertiärluftleitung 90 strömt. Eine hier im Drehrohrofenkopfgehäuse 10 vorhandene Zuluftleitung 95 ist in dieser hier dargestellten Konfiguration ohne Funktion. In die Brennerlanze 25 strömt von au-ßen ein: Brennstoff 100 und atmosphärische Primärluft 105 zur Erzeugung der heißen Flamme 30. Weitere Leitungen 110 zum Führen von Kühlwasser sind in dieser Konfiguration ebenfalls ohne Funktion. In dieser hier dargestellten Konfiguration arbeitet die Anlage zur Herstellung von Zement wie eine gattungsgemäße Anlage zur Herstellung von Zementklinker, wobei von der Gesamtanlage hier nur die die Erfindung betreffenden Anlagenteile gezeigt sind.

In **Figur 2** ist die identische Anlage zur Herstellung von Zementklinker in einer hier dargestellten, zweiten Konfiguration gezeigt. Anders gegenüber der Konfiguration in Figur 1 ist hier zunächst die offene Klappe 50, die so gestellt ist, dass aus dem Drehrohrofen 15 herausfallender Zementklinker 45 unmittelbar auf einen Brecher 55, der den hier bereits auf ca. 250°C abgeschreckten und erkalteten Zementklinker 45 zerkleinert. Unterhalb des Brechers 55, ist ein für die Erfindung nicht wesentliches Förderband angeordnet, das den gebrochenen Zementklinker 45 abtransportiert. Gegenüber der Konfiguration in Figur 1 ist in dieser Darstellung die Brennerlanze 25 weitest möglich über ihre verfahrbare Lagerung in den Drehrohrofen 15 hineingeführt. Die Leitungen 110 zum Führen von Kühlwasser sind gegenüber der Anlagenkonfiguration in Figur 1 mit Wasser beaufschlagt. Dieses Wasser erfüllt mehrere Funktionen. Eine erste Funktion ist die Kühlung der Brennerlanze, die hier weit in dem Drehrohrofen 15 steckt, und von daher einer hohen thermischen Last ausgesetzt ist. Eine zweite Funktion ist das Versprühen des Kühlwassers auf das noch ca. 1.400°C bis 1.450°C heiße, calcinierte Rohmehl 35, das sich im Sinterprozess zu Zementklinker 45 befindet. Für die Herstellung von Zementklinker für die weitere Herstellung von Weißzement ist es wichtig, auf Rohmaterialien zurückzugreifen, die besonders arm an Eisen (Fe), Mangan (Mn), Chrom (Cr) und Titan (Ti) sind. Durch die zuvor genannte Armut liegt der Schmelzpunkt des Rohmehls deutlich, nämlich um ca. 100 K, höher. Beim Abschrecken des sinternden Rohmehls kristallisiert das Rohmehl zu den im Bereich der Zementwissenschaft bekannten C, A und S-Phasen. Diese Kristallisation erfordert eine sehr rasche Abkühlung, damit in dem sehr komplexen Phasendiagramm des erhitzen Rohmehls 35 keine anderen Phasen bei höherer Temperatur entstehen, die anderenfalls, bei langsamerer Abkühlung, durch thermodynamische Kontrolle nicht zu den erwünschten C-, A- und S-Phasen führen. Die rasche Abkühlung des Rohmehls 35 unterbindet ein Kristallisieren der sich thermodynamisch bei anderen Temperaturen ausbildenden Phasen im erwünschten Zementklinker 45, die einerseits nicht die hydraulischen Eigenschaften des Zementklinkers 45 zeigen und auch den Zementklinker 45 verfärben könnten. Beim Kontakt des Kühlwassers mit dem sehr heißen Rohmehl 35 / Zementklinker 45 verdampft das Wasser sofort. Durch die Präsenz der katalytisch hochwirksamen Rohmehl- 35 und/oder Zementklinker 45-Granalien kann es auch passieren, dass das Kühlwasser eine Thermolyse unter Spaltung des Wassers zu molekularem Wasserstoff und Sauerstoff durchläuft, was neben der reinen Wasserverdampfung mit einer sehr hohen Wärmekapazität, dem Rohmehl 35 / dem Zementklinker 45 weitere erhebliche Wärme entzieht. Es ist zwar bekannt, dass Wasser erst ab Temperaturen oberhalb von 2.000°C eine merkliche Thermolyse durchläuft. In Gegenwart von katalytisch wirksamen Materialien kann die Thermolyse durch die Absenkung der Aktivierungsenergie zur Thermolyse aber auch schon bei 900°C stattfinden. Durch die Thermolyse entsteht Knallgas, also ein Wasserstoff (H₂) - Sauerstoff (O₂)-Gemisch. Dieses Knallgas wird durch die vorerhitzte Heißluft 120, die in das Drehrohrofenkopfgehäuse 10 durch eine Leitung 125 geleitet wird, stark verdünnt und in den Bereich der Flamme 30 der Brennerlanze 25 geweht. Im Bereich der Flamme 30 kann das Knallgas wie in einer Knallgasflamme auch wieder zu Wasser reagieren oder mit dem Brennstoff eine komplexe Folge von Redoxreaktionen als Verbrennungsreaktion durchlaufen. Da das Gas im Drehrohrofen 25 durch die Flamme 30 der Brennerlanze 25 sehr heiß ist, wird aber die durch die Verdampfung des Kühlwassers aufgenommene Wärme dem Prozess durch Rekuperation nicht wieder zugeführt. Der im Bereich des Drehrohrofens 15 zwischen dem Drehrohrofenkopf 40 und der Flamme 30 befindliche Wasserdampf verdrängt die von außen aus dem Kühler anstehende atmosphärische und kalte Luft. Somit bildet der Wasserdampf hier eine Barriere zwischen den durch die Verbrennungsführung in der Flamme 30 eingestellten reduktiven Flammenabgasen, die sich tiefer im Drehrohrofen befinden, und der atmosphärischen Außenluft im Klinkerkühler 20. Die durch die Leitung 125 zugeführte Heißluft 120 ist bereits durch die Vorerhitzung mit einer entsprechenden Flamme sauerstoffarm und strömt durch die Thermik im Drehrohrofen 15 vor allem am oberen Rand des Drehrohrofens 15 in den Drehrohrofen 15 hinein. Ein Teil der erhitzen Heißluft 120 strömt als Tertiärluft 85 in die Tertiärluftleitung 90.

Da der aus dem Drehrohrofenkopf 40 herausfallende Zementklinker 45 durch die Wasserkühlung auf ca. 250°C abgekühlt ist, ist eine Kühlung mit atmosphärischer Luft nicht notwendig und der frische Zementklinker kann sofort durch die offene Klappe 50 auf den Brecher zur Zerkleinerung fallen.

Nach der hier vorgestellten Integration der Wasserzuführung in den Drehrohrofen mit der Brennerlanze ist es möglich, dass der Bereich zwischen Drehrohrofenkopf 40 und Flamme 30 der Brennerlanze 25 recht lang wird, nämlich im Bereich bis zu 15 m, wobei die hohe thermische Last auf die Brennerlanze 25 durch das Kühlwasser in der Leitung 110 verringert wird. Andererseits profitiert die Stabilität der Zuleitung von Wasser durch die Integration in die Brennerlanze 25. Auf diese Weise lässt sich gegenüber dem Stand der Technik, insbesondere gegenüber der Verfahrensführung in der Deutschen Patentschrift DE 1 178 769 eine verlängerte Kühlzone aufbauen. Dadurch ist es wiederum möglich, auf die Zufuhr von Reduktionsmittel in den Bereich der Kühlung zu verzichten, weil der Wasserdampf in dem verlängerten Drehrohrofenabschnitt zwischen Drehrohrofenkopf 40 und der Flamme 30 der Brennerlanze 25 eine Oxidation durch stöchiometrisch überschüssigen Sauerstoff, wie er in atmosphärischer Luft vorhanden ist, verhindert. Der möglicherweise durch Thermolyse entstandene Sauerstoff (O₂) wird durch den stöchiometrisch aus dem Kühlwasser vorhandenen Wasserstoff (H₂) maskiert.

In **Figur 3** ist eine Ausgestaltung der Anlage zur Herstellung von Zementklinker für die weitere Herstellung von Weißzement dargestellt, in welcher zusätzlich zu den in Figur 2 dargestellten Merkmalen eine Leitung für Kühlerabluft 111 vorgesehen ist, die aus dem hinteren Teil eines Klinkerkühlers stammt. Diese Luft hat eine Temperatur zwischen ca. 100°C und 150°C und wird durch einen Heißgaserzeuger 112 auf eine Temperatur von ca. 300°C bis 350°C gebracht und als erhitzte Kühlerabluft 113 der Primärluft 105 zugeführt. Dabei kann die Zuführung der erhitzte Kühlerabluft 113 der Primärluft unmittelbar zugeführt werden oder aber in das Brennerlanzengehäuse eingeströmt werden, wo es sich am Ende des Gehäuses mit der Flamme vermischt. Die zusätzliche Einspeisung der erhitzte Kühlerabluft 113 in die Primärluft des Brenners hat als technischen Vorteil, dass die Brüden aus dem Drehrohrofen abgezogen werden können, ohne dass die abgezogene Luftmenge die notwendige Trägerluft für einen dem Drehrohrofen folgenden Calcinator verringert.

### BEZUGSZEICHENLISTE

| | | | |
|---|---|---|---|
| 10 | Drehrohrofenkopfgehäuse | 80 | Sekundärluft |
| 15 | Drehrohrofen | 85 | Tertiärluft |
| 20 | Klinkerkühler | 90 | Tertiärluftleitung |
| 25 | Brennerlanze | 95 | Zuluftleitung |
| 30 | Flamme | 100 | Brennstoff |
| 35 | Rohmehl | 105 | Primärluft |
| 40 | Drehrohrofenkopf | 110 | Leitung (Kühlwasser) |
| 45 | Zementklinker | 111 | Kühlerabluft |
| 50 | Klappe | 112 | Heißgaserzeuger |
| 55 | Brecher | 113 | erhitzte Kühlerabluft |
| 60 | Kühlrost | 120 | Heißluft |
| 65 | atmosphärische Luft | 125 | Leitung (Luft) |
| 70 | Kühlerabluft | | |
| 75 | Pfeil, Richtung | | |

## Patentansprüche

1. Anlage zur Herstellung von Zementklinker für die weitere Herstellung von Weißzement, aufweisend
einen Drehrohrofen (15) zum Sintern von kalkhaltigem und silikathaltigem Rohmehl (35) und gegebenenfalls weiteren Oxiden zu Zementklinker (45),
wobei
eine Brennerlanze (25) am Drehrohrofenkopf (40) des Drehrohrofens (15) vorhanden ist zur Erzeugung der notwendigen Sintertemperatur im Drehrohrofen (15), und wobei die Brennerlanze (25) in den Drehrohrofen (15) hineinreicht,
und
mindestens eine Leitung (110) zum Führen von Kühlwasser in den Drehrohrofen (15) zum Abschrecken des gesinterten Zementklinkers (45) noch im Drehrohrofen (15),
**dadurch gekennzeichnet, dass**
die Brennerlanze (25) die mindestens eine Leitung (110) zum Führen von Kühlwasser aufweist,
wobei die mindestens eine Leitung (110) zum Führen von Kühlwasser innerhalb der Brennerlanze (25) geführt ist, und die Leitung (110) zum Führen von Kühlwasser thermisch leitend mit der Brennerlanze (25) verbunden ist, und
wobei die Leitung (110) zum Führen von Kühlwasser im Bereich zwischen der Brennermündung und dem Ende des Drehrohrofenkopfes (40) mündet und Kühlwasser auf den gesinterten Zementklinker (45) aufsprüht.

2. Anlage nach Anspruch 1,
**dadurch gekennzeichnet, dass**
mehr als eine Mündung der Leitung (110) zum Führen von Kühlwasser vorhanden ist, wobei die Mündungen zwischen der Brennermündung und dem Ende des Drehrohrofenkopfes (40) verteilt sind.

3. Anlage nach einem der Ansprüche 1 oder 2,
**dadurch gekennzeichnet, dass**
dass die Brennerlanze (25) verfahrbar außerhalb des Drehrohrofengehäuses (10) gelagert ist wodurch die Tiefe, mit der die Brennerlanze (25) in den Drehrohrofen (15) hineinreicht, variierbar ist.

4. Anlage nach einem der Ansprüche 1 bis 3,
**dadurch gekennzeichnet, dass**
der Drehrohrofen (15) in einen Klinkerkühler (20) mündet, wobei unterhalb einer Abwurföffnung des Drehrohrofens (15) eine Klappe (50 vorhanden ist, die einen Brecher (55) freigibt oder abdeckt, wobei die Klappe (50)
im geöffneten Zustand den aus dem Drehrohrofen (15) abgeworfenen Zementklinker (45) auf den Brecher (55) leitet, und
im geschlossenen Zustand den aus dem Drehrohrofen (15) abgeworfenen Zementklinker (45) in den Klinkerkühler (20) leitet.

5. Anlage nach Anspruch 4,
**dadurch gekennzeichnet, dass**
ein Heißgaserzeuger Kühlluft vom Kühlerende zu Heißluft (120) erhitzt und in das Drehrohrofenkopfgehäuse (10) leitet, wo die Heißluft (120) als Sekundärluft (80) in den Drehrohrofen (15) strömt und als Tertiärluft (85) in durch eine Tertiärluftleitung (90) weitere Anlageteile gelangt.

6. Anlage nach einem der Ansprüche 1 bis 5,
**dadurch gekennzeichnet, dass**
eine Regelvorrichtung die Menge des pro Zeiteinheit auf den gesinterten Zementklinker aufsprühen Wassers nach der Temperatur des aus dem Drehrohrofen abgeworfenen Zementklinkers regelt, wobei die Regeltemperatur 200°C bis 300°C, bevorzugt etwa 250°C beträgt.

7. Anlage nach einem der Ansprüche 1 bis 6,
**dadurch gekennzeichnet, dass**
Kühlerabluft (111) aus einem Klinkerkühler (20), der dem Drehrohrofen (15) materialflussseitig nachgeschaltet ist, über einen Heißgaserzeuger (112) auf ca. 300°C bis 350°C erhitzt, der Primärluft (105) der Brennerlanze (25) zuströmt.

## Claims

1. Plant for producing cement clinker for the further production of white cement, comprising
a rotary tube furnace (15) for sintering lime-containing and silicate-containing raw meal (35) and possibly further oxides to give cement clinker (45), wherein
a burner lance (25) for generating the required sintering temperature in the rotary tube furnace (15) is present at the rotary tube furnace head (40) of the rotary tube furnace (15), and wherein the burner lance (25) reaches into the rotary tube furnace (15),
and
at least one line (110) for guiding cooling water into the rotary tube furnace (15) in order to quench the sintered cement clinker (45) in the rotary tube furnace (15),
**characterized in that**
the burner lance (25) comprises the at least one line (110) for guiding cooling water,
wherein the at least one line (110) for guiding cooling water is guided within the burner lance (25), and the line (110) for guiding cooling water is connected to the burner lance (25) in a thermally conducting manner, and
wherein the line (110) for guiding cooling water opens in the region between the burner outlet and the end of the rotary tube furnace head (40) and sprays cooling water onto the sintered cement clinker (45).

2. Plant according to Claim 1,
**characterized in that**
there is more than one outlet of the line (110) for guiding cooling water, wherein the outlets are distributed between the burner outlet and the end of the rotary tube furnace head (40).

3. Plant according to either of Claims 1 and 2,
**characterized in that**
the burner lance (25) is mounted so as to be displaceable outside of the rotary tube furnace housing (10), as a result of which the depth with which the burner lance (25) reaches into the rotary tube furnace (15) can be varied.

4. Plant according to one of Claims 1 to 3,
**characterized in that**
the rotary tube furnace (15) opens into a clinker cooler (20), wherein a flap (50), which releases or covers a crusher (55), is present below a discharge opening of the rotary tube furnace (15), wherein the flap (50),
in the open state, directs the cement clinker (45), discharged from the rotary tube furnace (15), to the crusher (55), and,
in the closed state, directs the cement clinker (45), discharged from the rotary tube furnace (15), into the clinker cooler (20).

5. Plant according to Claim 4,
**characterized in that**
a hot gas generator heats cooling air from the cooler end to give hot air (120), and directs the latter into the rotary tube furnace head housing (10) where the hot air (120) flows as secondary air (80) into the rotary tube furnace (15) and makes its way as tertiary air (85) into further plant parts through a tertiary air line (90).

6. Plant according to one of Claims 1 to 5,
**characterized in that**
a control apparatus controls the quantity of water per unit time sprayed onto the sintered cement clinker in dependence on the temperature of the cement clinker discharged from the rotary tube furnace, wherein the control temperature is 200°C to 300°C, preferably approximately 250°C.

7. Plant according to one of Claims 1 to 6,
**characterized in that**
cooler exhaust air (111) from a clinker cooler (20), which is connected downstream of the rotary tube furnace (15) in terms of material flow, is heated to about 300°C to 350°C by way of a hot gas generator (112) and flows to the burner lance (25) as primary air (105).

## Revendications

1. Installation pour la fabrication de clinker de ciment en vue de la fabrication ultérieure de ciment blanc, présentant
un four tubulaire rotatif (15) pour le frittage de farine crue (35) contenant de la chaux et du silicate et le cas échéant d'autres oxydes en clinker de ciment (45),
dans laquelle
une lance de brûleur (25) est présente sur la tête de four tubulaire rotatif (40) du four tubulaire rotatif (15) pour générer la température de frittage nécessaire dans le four tubulaire rotatif (15), et dans laquelle la lance de brûleur (25) rentre dans le four tubulaire rotatif (15), et
au moins une conduite (110) pour guider de l'eau de refroidissement dans le four tubulaire rotatif (15) pour la trempe du clinker de ciment (45) fritté toujours à l'intérieur du four tubulaire rotatif (15),
**caractérisée en ce que** la lance de brûleur (25) présente ladite au moins une conduite (110) pour guider de l'eau de refroidissement,
dans laquelle ladite au moins une conduite (110) pour guider de l'eau de refroidissement est guidée à l'intérieur de la lance de brûleur (25), et la conduite (110) pour guider de l'eau de refroidissement est reliée de manière thermiquement conductrice à la lance de brûleur (25), et
dans laquelle la conduite (110) pour guider de l'eau de refroidissement débouche dans la zone entre l'embouchure de brûleur et l'extrémité de la tête de four tubulaire rotatif (40) et pulvérise de l'eau de refroidissement sur le clinker de ciment (45) fritté.

2. Installation selon la revendication 1, **caractérisée en ce qu'**il existe plus d'une embouchure de la conduite (110) pour guider de l'eau de refroidissement, dans laquelle les embouchures sont réparties entre l'embouchure de brûleur et l'extrémité de la tête de four tubulaire rotatif (40).

3. Installation selon l'une quelconque des revendications 1 ou 2, **caractérisée en ce que** la lance de brûleur (25) est montée de manière coulissante à l'extérieur du corps de four tubulaire rotatif (10) de sorte que la profondeur à laquelle la lance de brûleur (25) rentre dans le four tubulaire rotatif (15) est variable.

4. Installation selon l'une quelconque des revendications 1 à 3, **caractérisée en ce que** le four tubulaire rotatif (15) débouche sur un refroidisseur de clinker (20), dans laquelle au-dessous d'une ouverture d'éjection du four tubulaire rotatif (15), il existe un volet (50) qui libère ou recouvre un broyeur (55), dans laquelle le volet (50)
à l'état ouvert, dirige le clinker de ciment (45) éjecté du four tubulaire rotatif (15) vers le broyeur (55), et
à l'état fermé, dirige le clinker de ciment (45) éjecté du four tubulaire rotatif (15) vers le refroidisseur de clinker (20).

5. Installation selon la revendication 4, **caractérisée en ce qu'**un générateur de gaz chaud chauffe de l'air de refroidissement provenant de l'extrémité de refroidisseur en air chaud (120) et le dirige dans le corps de tête de four tubulaire rotatif (10) où l'air chaud (120) passe sous forme d'air secondaire (80) dans le four tubulaire rotatif (15) et atteint sous forme d'air tertiaire (85) d'autres parties de l'installation à travers une conduite d'air tertiaire (90).

6. Installation selon l'une quelconque des revendications 1 à 5, **caractérisée en ce qu'**un dispositif de régulation régule la quantité de l'eau pulvérisée par unité de temps sur le clinker de ciment fritté selon la température du clinker de ciment éjecté du four tubulaire rotatif, la température de régulation étant comprise entre 200 °C et 300 °C, étant de préférence égale à environ 250 °C.

7. Installation selon l'une quelconque des revendications 1 à 6, **caractérisée en ce que** l'air sortant du refroidisseur (111) provenant d'un refroidisseur de clinker (20) qui est placé en aval du four tubulaire rotatif (15) côté flux de matière passe par l'intermédiaire d'un générateur de gaz chaud (112) à l'air primaire (105) de la lance de brûleur (25) en étant chauffé à environ 300 °C à 350 °C.
